# EUROPÄISCHE PATENTSCHRIFT

(11) **EP 3 277 471 B1**
(45) Veröffentlichungstag und Bekanntmachung des Hinweises auf die Patenterteilung: **08.02.2023**
(21) Anmeldenummer: 16714245.4
(22) Anmeldetag: 13.03.2016
(51) Int. Cl.: B28D 5/00, B28D 5/02

(54) **SCHNEIDANLAGE UND VERFAHREN ZUR DEREN VERWENDUNG**
CUTTING SYSTEM AND METHOD USING THE SAME
INSTALLATION DE DÉCOUPAGE ET PROCÉDÉ UTILISANT LADITE INSTALLATION

(30) Priorität: 28.03.2015 EP 15161552
(43) Veröffentlichungstag der Anmeldung: 07.02.2018
(73) Patentinhaber: D. Swarovski KG, 6112 Wattens (AT)
(72) Erfinder: SCHWEIGL, Johannes, 6414 Mieming (AT); SCHWABEGGER, Hubert, 6073 Sistrans (AT); KARGER, Joachim, 6134 Vomp (AT); LINDENTHALER, Gerhard, 6408 Pettnau (AT); MIMM, Andreas, 6020 Innsbruck (AT)
(74) Vertreter: Moore, Michael Richard
(86) Internationale Anmeldenummer: PCT/EP2016/055386
(87) Internationale Veröffentlichungsnummer: WO 2016/156019

(56) Entgegenhaltungen:
- JP-A- H09 207 124
- JP-A- H11 198 131
- KR-A- 20120 090 437
- KR-B1- 101 395 303
- US-A1- 2002 184 982

## Beschreibung

### GEBIET DER ERFINDUNG

Die Erfindung betrifft eine Schneidanlage gemäß Patentanspruch 1 sowie ein Verfahren für eine Schneidanlage gemäß Patentanspruch 9.

### STAND DER TECHNIK

Schneidmaschinen zur Herstellung geometrischer Werkstücke wie beispielsweise Würfel, Quader oder Prismen sind bekannt. Üblicherweise werden eine Mehrzahl bzw. eine Vielzahl von Werkstücken aus einem Rohling hergestellt. Der Rohling ist üblicherweise quaderformartig oder unförmig ausgebildet. Zur Herstellung der Werkstücke wird der Rohling zuerst scheibenförmig zerlegt oder eingeschnitten. Diese Scheiben werden wiederum in Stäbe zerlegt oder eingeschnitten. Schließlich werden die Stäbe in kleinere Elementabschnitte getrennt bzw. gekappt, d.h. die Werkstücke erhalten in diesem Schritt ihre zur weiteren Bearbeitung, bspw. Polieren, entsprechende Länge.

Die Herstellung der Scheiben und Stäbe erfolgt üblicherweise mittels Mehrblattsägen, welche an ihrer Spindelwelle eine Mehrzahl von Sägeblättern aufweisen. Die Teilung der einzelnen Stäbe erfolgt ebenfalls mittels der Mehrblattsäge.

Zwischen den spanenden Arbeitsschritten liegen weitere Arbeitsschritte, welche der Anordnung und Ausrichtung der Scheiben und Stäbe dienen. So werden bspw. diese Stäbe einzeln auf einer Haltevorrichtung, welche auch als Klebeband ausgebildet sein kann, üblicherweise manuell appliziert. Dabei sind die Stäbe zu einer Längsrichtung der Haltevorrichtung in ihrer Längserstreckung senkrecht angeordnet.

So geht aus der Offenlegungsschrift US 2002/184982 A1 eine Schneidanlage mit zwei Werkzeugen in Form einer Säge mit je einer Spindelwelle hervor, welche seriell zueinander angeordnet sind. Die Schneidanlage dient dem Zuschneiden von Trägerplatten und Halbleiter in Würfel. Sie ist dazu vorgesehen, einen Durchsatz zu steigern ohne eine Drehzahl der Sägen zu erhöhen, wobei insbesondere zwei Transportmittel parallel zueinander angeordnet sind.

Die Offenlegungsschrift JP H09 207124 A offenbart eine Schneidanlage nach dem Oberbegriff des Anspruchs 1 mit zwei Werkzeugen in Form einer Säge, wobei jedes Werkzeug eine Mehrzahl von Sägeblättern aufweist. Die Werkzeuge sind ebenfalls parallel angeordnet. Ein Rohling wird zu Herstellung von rechteckigen Werkstücken zuerst mit dem ersten Werkzeug bearbeitet und vor der Bearbeitung mit dem zweiten Werkzeug um 90° gedreht, so dass eine Mehrzahl von rechteckigen Würfeln vorliegt.

Somit ist es die Aufgabe der Erfindung eine verbesserte Schneidanlage zur effizienten Herstellung von Werkstücken, wie bspw. Würfel, Quader oder Prismen, bereitzustellen, sowie ein Verfahren für eine Schneidanlage anzugeben.

Die Aufgabe wird erfindungsgemäß durch eine Schneidanlage mit den Merkmalen das Patentanspruchs 1 gelöst. Die weitere Aufgabe wird erfindungsgemäß durch ein Verfahren mit den Merkmalen des Patentanspruchs 9 gelöst. Vorteilhafte Ausgestaltungen mit zweckmäßigen und nicht-trivialen Weiterbildungen der Erfindung sind Gegenstand der weiteren Ansprüche.

### BESCHREIBUNG DER ERFINDUNG

Die erfindungsgemäße Schneidanlage, welche sich in Richtung einer sich horizontal entlang ihrer Breite erstreckenden ersten Anlagenachse, einer sich vertikal zur ersten Anlagenachse erstreckenden zweiten Anlagenachse und einer sich entlang ihrer Tiefe orthogonal zur ersten Anlagenachse und zweiten Anlagenachse erstreckende dritte Anlagenachse erstreckend ausgebildet ist, weist einen Träger auf. Am Träger ist ein Werkzeug in Form einer mehrblättrigen Säge mit einer Spindelwelle aufgenommen, dessen Arbeitsrichtung in Richtung der ersten Anlagenachse erfolgt. Das Werkzeug wird mithilfe der Spindelwelle angetrieben. Ein weiteres Werkzeug in Form einer Kappsäge mit einer weiteren Spindelwelle, dessen Arbeitsrichtung ebenfalls in Richtung der ersten Anlagenachse erfolgt, ist ebenfalls am Träger aufgenommen. Das weitere Werkzeug wird mithilfe der weiteren Spindelwelle angetrieben. Beide Werkzeuge dienen einer Bearbeitung eines Rohlings. Die Werkzeuge sind seriell in Richtung der ersten Anlagenachse angeordnet. Die Schneidanlage weist ein am Träger entlang der ersten Anlagenachse und der zweiten Anlagenachse bewegbar aufgenommenes Trägerelement auf, wobei das Trägerelement zur Halterung des Rohlings vorgesehen ist, und wobei das Trägerelement um die zweite Anlagenachse verdrehbar ist, und wobei die Spindelwelle orthogonal zur weiteren Spindelwelle ausgebildet ist.

Unter der Arbeitsrichtung ist hier die während der Bearbeitung des Rohlings bzw. des Halbzeugs erforderliche Relativbewegung zwischen dem Rohling und dem Werkzeug zu verstehen.

Mit Hilfe der erfindungsgemäßen Schneidanlage lassen sich die zahlreichen Verfahrensschritte zur Herstellung von Werkstücken in Form von Würfel, Quader oder Prismen reduzieren. Die grundsätzlichen Bearbeitungsschritte zur Herstellung der Werkstücke aus dem Rohling gliedern sich in einer Einbringung eines gitterartigen Einschnitts in den Rohling und einen Schnitt quer zum Einschnitt, einem Kappen. Durch den gitterartigen Einschnitt liegt eine Mehrzahl von Stäben vor, welche, da der gitterartige Einschnitt den Rohling nicht vollständig durchdringt, über einen Kern des Rohlings, miteinander verbunden sind. Durch das Kappen werden die Stäbe quer zu ihrer Erstreckungsrichtung zur Herbeiführung der Werkstücke durchtrennt.

Die erfindungsgemäße Schneidanlage bietet den Vorteil, dass der Rohling, welcher auf dem Trägerelement positioniert ist, mit Hilfe des bewegbaren Trägerelements von Werkzeug zu Werkzeug transportiert werden kann. Mit anderen Worten, es wird der Rohling zu Beginn des Bearbeitungsprozesses am Trägerelement fixiert und wird auf dem Trägerelement, möglicherweise vollständig automatisiert, den Werkzeugen zur Bearbeitung zugeführt. Den Rohling bzw. ein Halbzeug den Werkzeugen zuzuführen ist wesentlich einfacher zu handhaben als die Werkzeuge dem Rohling bzw. Halbzeug zuzuführen.

Da das Trägerelement um die zweite Anlagenachse verdrehbar bzw. rotierbar ist, besteht die Möglichkeit den gitterartigen Einschnitt durch Verdrehen des Trägerelementes nach einem ersten Einschnitt mit demselben Werkzeug, welches als Mehrblattsäge ausgebildet ist, herbeizuführen. Je nach erforderlichem Werkstückquerschnitt, kann das Trägerelement um einen beliebigen Winkel verdreht werden.

Ein weiterer Vorteil ist, dass der Rohling relativ zu den Arbeitsrichtungen der Werkzeuge eine exakte Positionierung aufweist, da er am Träger, welcher die Werkzeuge trägt, mit Hilfe des Trägerelementes aufgenommen ist. Die Positionierung des Trägerelementes erfolgt entlang einer relativ zu den Arbeitsrichtungen festgelegten ersten und zweiten Anlagenachse. Somit sind Fehlpositionierungen, wie sie bspw. durch manuelle Entnahme und Einfügung des Rohlings nach Bearbeitungsschritten im für den nächsten Bearbeitungsschritt relevanten Werkzeug ausgeschlossen. Das bedeutet, dass die zwischen den Bearbeitungsschritten erforderlichen weiteren Verfahrensschritte wie bspw. manuelles Sortieren und Fixieren von Stäben und/oder Scheiben entfallen.

Des Weiteren können auch mehrere Rohlinge auf dem Trägerelement angeordnet sein, wodurch eine effiziente Nutzung der Werkzeuge herbeigeführt werden kann.

In einer Ausgestaltung der erfindungsgemäßen Schneidanlage sind zur Bewegung des Trägerelementes in Richtung der ersten Anlagenachse eine erste Linearachse sich in Richtung der ersten Anlagenachse erstreckend und zur Bewegung des Trägerelementes in Richtung der zweiten Anlagenachse eine zweite Linearachse sich in Richtung der zweiten Anlagenachse erstreckend am Träger ausgebildet. Der Vorteil der am Träger ausgebildeten Linearachsen ist, dass eine Bewegung des Trägerelementes in Richtung der Linearachsen richtungstreu, d.h. ohne Abweichung von der Richtung, ist. Somit sind bspw. bei der Bewegung entlang der zweiten Linearachse exakte Schnitte im Rohling ausgebildet.

In einer weiteren Ausgestaltung ist am Träger ein zusätzliches Werkzeug in Form einer Säge mit einer zusätzlichen Spindelwelle aufgenommen. Somit kann ein weiterer Bearbeitungsschritt mit Hilfe des zusätzlichen Werkzeugs durchgeführt werden. Der die Stäbe aufweisende Rohling wird mit Hilfe der ersten Linearachse zuerst zur Bearbeitung mit dem weiteren Werkzeug entsprechend angeordnet. Danach wird er entlang der ersten Linearachse zur weiteren Bearbeitung mit dem zusätzlichen Werkzeug am Träger bewegt.

In einer weiteren Ausgestaltung der erfindungsgemäßen Schneidanlage weist das zusätzliche Werkzeug eine Arbeitsrichtung in Richtung der ersten Anlagenachse auf. Da das zusätzliche Werkzeug in Form einer Mehrblattsäge ausgebildet ist, kann das zusätzliche Werkzeug dem Werkzeug unmittelbar vor- oder nachgeschaltet seriell am Träger angeordnet sein. Der Vorteil ist, dass der erste Einschnitt bzw. ein erstes Schnittpaket durch das Werkzeug herbeigeführt wird und daran anschließend das Trägerelement mit dem das erste Schnittpaket aufweisende Rohling um die zweite Anlagenachse verdreht wird und zur Bearbeitung am zusätzlichen Werkzeug positioniert wird. Mit Hilfe des zusätzlichen Werkzeugs wird ein zweiter Einschnitt bzw. ein zweites Schnittpaket, welches quer zum ersten Schnittpaket liegt, im Rohling herbeigeführt.

Ein wesentlicher Vorteil des zusätzlichen Werkzeugs ist darin zu sehen, dass ein zwischen den einzelnen Sägeblättern der Mehrblattsäge des Werkzeugs vorliegender erster Abstand von einem zwischen den einzelnen Sägeblättern der Mehrblattsäge des zusätzlichen Werkzeugs zweiten Abstand abweicht und somit auf einfache Weise, ohne das Werkzeug am Träger auszutauschen, von einem Würfel abweichende Werkstücke erzeugt werden können.

In einer weiteren Ausgestaltung ist das Trägerelement so ausgebildet, dass es eine Trägerplatte zur fixierten Aufnahme des Rohlings aufweist. Der Vorteil ist in einer verbesserten Handhabung zu sehen, da die Trägerplatte unabhängig vom Trägerelement außerhalb der Schneidanlage bestückt werden kann.

In einer weiteren Ausgestaltung ist ein Behältnis die Trägerplatte aufnehmend ausgebildet, wobei stromab des Behältnisses ein durchströmbares Sieb am Träger fixiert ist, dessen Durchströmöffnungen kleiner sind, als aus dem Rohling hergestellte Werkstücke. Somit können vorteilhafterweise die erzeugten Werkstücke mit einem Kühl- und Schmiermittel aus dem Werkzeug, insbesondere der Kappsäge, vom Werkzeug weg- und abgeführt werden, wobei sie sich im Behältnis ansammeln. Mittels des Siebes kann dennoch zur Vermeidung einer Überflutung des Behältnisses das Kühl- und Schmiermittel abgeführt werden.

Vorteilhaft ist eine Anordnung eines zweiten Behältnisses, welches im Abfluss seriell zum ersten Behältnis positioniert ist, da somit bei einer vollständigen Befüllung des ersten Behältnisses dieses der Schneidanlage entnommen werden kann und die Werkstücke in das zweite Behältnis fallen können.

Bevorzugt ist das Behältnis mit dem Träger koppelbar. Ist bspw. das Behältnis am Träger eingehängt, so können durch einfache Entnahme des Behältnisses, die sich im Behältnis angesammelten Werkstücke von der Schneidanlage entfernt werden.

In einer weiteren Ausgestaltung weist die Kappsäge mindestens zwei Sägeblätter auf. Der Vorteil ist, dass aufgrund der beiden Sägezahnscheiben, welche parallel zueinander angeordnet sind, die Anzahl der Verfahrensschritte zur Herstellung von Werkstücken wie bspw. Prismen oder Würfel halbiert, somit reduziert wird.

Der zweite Aspekt der Erfindung betrifft ein Verfahren zur Verwendung der Schneidanlage nach einem der Ansprüche 2 bis 8, wobei
(a) in einem ersten Positionierungsschritt der Rohling zur Bearbeitung mit dem Werkzeug (3) positioniert wird,
(b) in einem ersten Bearbeitungsschritt der Rohling mit einem ersten Schnittpaket versehen wird,
(c) nach dem ersten Bearbeitungsschritt in einem zweiten Positionierungsschritt der Rohling in der Schneidanlage um einen bestimmten Winkel um die zweite Anlagenachse verdreht wird,
(d) in einem zweiten Bearbeitungsschritt der Rohling mit einem zweiten Schnittpaket versehen wird, welches quer zum ersten Schnittpaket ausgebildet ist,
(e) nach dem zweiten Bearbeitungsschritt in einem dritten Positionierungsschritt der Rohling zur Bearbeitung entlang der ersten Linearachse bewegt wird, und
(f) in einem dritten Bearbeitungsschritt der Rohling gekappt wird.

Somit weist das erfindungsgemäße Verfahren drei Bearbeitungsschritte auf, welche zur Herstellung von einer Mehrzahl von Werkstücken aus einem Rohling führen. Gegenüber einem Verfahren des Standes der Technik sind die Bearbeitungsschritte reduziert. Zwischen den Bearbeitungsschritten, welche sich dadurch auszeichnen, dass die Werkzeuge den Rohling bearbeiten, liegen zwei Positionierungsschritte. Da die Positionierung aufgrund des Trägerelements am Träger entlang der ersten Anlagenachse und der zweiten Anlagenachse erfolgt, ist eine exakte Positionierung mit nur zwei Positionierungsschritten relativ zu den Werkzeugen möglich.

In einer Ausgestaltung des Verfahrens werden nach dem ersten und/oder zweiten Bearbeitungsschritt und vor dem dritten Bearbeitungsschritt das erste Schnittpaket und das zweite Schnittpaket mit einem Ersatzwerkstoff befüllt. Durch die Be- und somit Auffüllung der Schnittpakete mit einem Ersatzwerkstoff können beim Kappen möglicherweise auftretende Ausbrüche der Werkstücke reduziert werden. Somit kann ein möglicher Ausschuss verhindert bzw. reduziert werden, wodurch Herstellungskosten gering gehalten werden können.

In einer weiteren Ausgestaltung des Verfahrens weist der erste Positionierungsschritt zusätzlich eine Bewegung des Trägerelements entlang der ersten Linearachse auf, sofern die Schneidanlage ein zusätzliches Werkzeug in Form einer Säge mit einer zusätzlichen Spindelwelle enthält, dessen Arbeitsrichtung in Richtung der ersten Anlagenachse ausgebildet ist.

Bevorzugt erfolgt eine Positionierung des Rohlings für den zweiten und/oder dritten Arbeitsschritt entlang der ersten Linearachse. Der Vorteil ist, dass kein Werkzeugwechsel erfolgen muss und sich dadurch Herstellungszeiten wesentlich verkürzen.

Bevorzugt besteht der Rohling aus Cubic Zirconia. Der Vorteil des Cubic Zirconia sind seine einem Diamanten nahekommenden Eigenschaften. Insbesondere aufgrund seines Brechungsindex wird er bevorzugt für Schmucksteine eingesetzt, welche mittels des Verfahrens schnell und zahlreich hergestellt werden können.

Weitere Vorteile, Merkmale und Einzelheiten der Erfindung ergeben sich aus der nachfolgenden Beschreibung bevorzugter Ausführungsbeispiele sowie anhand der Zeichnung. Die vorstehend in der Beschreibung genannten Merkmale und Merkmalskombinationen sowie die nachfolgend in der Figurenbeschreibung genannten und/oder in den Figuren alleine gezeigten Merkmale und Merkmalskombinationen sind nicht nur in der jeweils angegebenen

Kombination, sondern auch in anderen Kombinationen verwendbar, insoweit der Schutzumfang der Ansprüche nicht verlassen wird. Gleichen oder funktionsgleichen Elementen sind identische Bezugszeichen zugeordnet. Aus Gründen der Übersichtlichkeit ist es möglich, dass die Elemente nicht in allen Figuren mit ihrem Bezugszeichen versehen sind, ohne jedoch ihre Zuordnung zu verlieren. Es zeigen:
Fig. 1 in einer perspektivischen Ansicht eine erfindungsgemäße Schneidanlage,
Fig. 2 in einem ersten Längsschnitt die Schneidanlage gem. Fig. 1, und
Fig. 3 in einem zweiten Längsschnitt die Schneidanlage gem. Fig. 1.

Eine erfindungsgemäße Schneidanlage 1 ist gem. Fig. 1 ausgebildet. Die Schneidanlage 1 umfasst einen Träger 2 zur Aufnahme eines Werkzeugs 3, im Weiteren als erstes Werkzeug 3 bezeichnet, mit einer ersten Spindelwelle 13, und eines zusätzlichen Werkzeugs 4, im Weiteren als zweites Werkzeug 4 bezeichnet, mit einer zweiten Spindelwelle 14 und eines weiteren Werkzeugs 5, im Weiteren als drittes Werkzeug 5 bezeichnet, mit einer dritten Spindelwelle 15. Das erste Werkzeug 3 und das zweite Werkzeug 4 sind in diesem Ausführungsbeispiel in Form einer mehrblättrigen Säge ausgebildet. Mit anderen Worten weisen das erste Werkzeug 3 und das zweite Werkzeug 4 eine Mehrzahl von parallel angeordneten, gleich großen Sägeblättern 6 auf, s. Fig. 2. Das dritte Werkzeug 5 ist in Form einer Kappsäge ausgebildet. Die Werkzeuge 3, 4 und 5 werden mithilfe ihrer Spindelwellen 13, 14 und 15 angetrieben. Die dritte Spindelwelle 15 und die erste Spindelwelle 13 bzw. die zweite Spindelwelle 14 sind orthogonal angeordnet, wobei die erste Spindelwelle 13 und die zweite Spindelwelle 14 parallel zueinander angeordnet sind.

Die Schneidanlage 1 weist eine erste Anlagenachse 7 auf, in deren Richtung sich die Schneidanlage 1 in ihrer Breite B erstreckend ausgebildet ist. Des Weiteren ist die Schneidanlage 1 sich in Richtung einer zweiten Anlagenachse 8 und dritten Anlagenachse 9 in ihrer Höhe H bzw. Tiefe T erstreckend ausgebildet. Die erste Anlagenachse 7, die zweite Anlagenachse 8, und die dritte Anlagenachse 9 sind orthogonal zueinander positioniert. Zur verbesserten Darstellung sind die Anlagenachsen 7, 8 und 9 symbolisch in Form eines kartesischen Koordinatensystemssymbols dargestellt.

Am Träger 2 ist ein Trägerelement 10 ausgebildet, welches um eine Schwenkachse, welche der zweiten Anlagenachse 8 entspricht, rotierbar ist. Das Trägerelement 10 ist in Form eines Drehtisches ausgestaltet und in Richtung des ersten Pfeiles 12 um die Schwenkachse 11 verdreh- bzw. verschwenkbar.

Im vorliegenden Ausführungsbeispiel sind die drei Werkzeuge 3, 4 und 5 unbewegbar am Träger 2 fixiert. Zur Realisierung einer Positionier- bzw. Zustellbewegung und Vorschubbewegung ist das Trägerelement 10 in Richtung der ersten Anlagenachse 7 und zweiten Anlagenachse 8 bewegbar, wobei hierzu der Träger 10 eine erste Linearachse 16 bzw. eine zweite Linearachse 17 aufweist. Die Vorschubbewegung erfolgt entlang der ersten Anlagenachse 7 in Richtung des zweiten Pfeiles 20. Die Zustellbewegung wird in Richtung des zweiten Pfeiles 20 und dritten Pfeiles 21 entlang der ersten Anlagenachse 7 und zweiten Anlagenachse 8 ausgeübt.

Ebenso könnten auch die Werkzeuge 3, 4 und 5 bewegbar am Träger 2 aufgenommen sein. Das würde bedeuten, dass den Werkzeugen 3, 4 und 5 zusätzlich zu ihrer Schneid- und Kappfunktionen die Zustell- und Vorschubbewegungen zugeordnet sind.

Zur Realisierung eines schnellen und einfachen Werkzeugwechsels sind die drei Werkzeuge 3, 4 und 5 mit ihren Spindelwellen 13, 14 und 15 an der Schneidanlage 1 fliegend gelagert. Die Schneidanlage 1 ist so konzipiert, dass Drehzahlen der Werkzeuge 3, 4 und 5 von weit über 15.000 U/min realisiert werden können.

In einem ersten Verfahrensschritt wird ein Rohling auf einer Trägerplatte 18 unbewegbar fixiert. Die Trägerplatte 18 wird am Trägerelement 10 befestigt, so dass zwischen der Trägerplatte 18 und dem Trägerelement 10 eine Relativbewegung möglich ist.

Das Trägerelement 10 wird mithilfe der zur Herbeiführung der Positionier- bzw. Zustellbewegung ausgebildeten ersten Linearachse 16 und zweiten Linearachse 17 relativ zum ersten Werkzeug 3 in einem ersten Positionierungsschritt positioniert, bis eine von den Sägeblättern 6 zu erzielende Eindringtiefe in den Rohling erreicht ist. Diese Eindringtiefe entspricht einer geforderten Schnitttiefe. Das erste Werkzeug 3 wird aktiviert, wobei die Sägeblätter 6 in Betrieb gebracht werden. Das Trägerelement 10 mit dem Rohling wird entlang der ersten Linearachse 16, welche zur Vorschubbewegung ausgebildet ist, im ersten Bearbeitungsschritt in und durch das erste Werkzeug 3 bewegt. Am Ende des ersten Bearbeitungsschrittes weist der Rohling ein erstes Schnittpaket in Form mehrerer parallel liegender Einschnitte auf.

Die Schnitte bzw. Einschnitte sind den Rohling nicht vollständig durchdringend ausgebildet. Somit weist der Rohling mittels der Schnitte bzw. Einschnitte hergestellte Scheiben auf, welche über einen Kern des Rohlings miteinander verbunden sind. Mit anderen Worten ist, da die Einschnitte den Rohling nicht vollständig durchdringen, ein Kern ausgebildet, welcher die Scheiben aufweist. Da allerdings der Rohling mit seinem Kern an der Trägerplatte 18 unbewegbar aufgenommen ist, sind die am Kern des Rohlings ausgebildeten Scheiben ebenfalls unbewegbar an der Trägerplatte 18 fixiert. Eine weitere Fixierung für den nächsten Bearbeitungsschritt ist somit nicht notwendig.

In einem nächsten Verfahrensschritt, dem zweiten Positionierungsschritt, wird die Trägerplatte 18 um die Schwenkachse 11 über einen bestimmten Winkel a verdreht, welcher für den weiteren Schnitt notwendig ist. Soll beispielsweise das fertige Werkstück rechteckig oder quaderförmig ausgebildet sein, so ist die Trägerplatte 18 um den Winkel a mit einem Wert von 90° um die Schwenkachse 11 zu verdrehen.

Daran anschließend wird das Trägerelement 10 mit dem ein erstes Schnittpaket aufweisenden Rohling entlang der ersten Linearachse 16 und zweiten Linearachse 17 relativ zum ersten Werkzeug 3 bewegt, bis eine von den Sägeblättern 6 zu erzielende Eindringtiefe in den Rohling erreicht ist. Das zweite Werkzeug 4 wird aktiviert, wobei dessen Sägeblätter 6 in Betrieb gebracht werden. Das Trägerelement 10 mit dem Rohling wird entlang der ersten Linearachse 16, welche zur Vorschubbewegung ausgebildet ist, im zweiten Bearbeitungsschritt in und durch das zweite Werkzeug 4 bewegt.

Nun weist der Rohling ein zweites Schnittpaket auf. Das erste Schnittpaket und das zweite Schnittpaket stellen zusammen einen Gitterschnitt dar. Mit anderen Worten ist der Rohling nun gitterartig eingeschnitten bzw. weist gitterartige Einschnitte auf. Da das zweite Schnittpaket entlang derselben Achsrichtung im Rohling ausgebildet ist wie das erste Schnittpaket, liegen stabförmige Werkstückelemente vor, welche über den Rohlingskern miteinander verbunden sind.

Zur Trennung der stabförmigen Werkstückelemente vom Kern des Rohlings wird das Trägerelement 10 in einem nächsten Verfahrensschritt, dem dritten Positionierungsschritt, mit dem nun ein Stabpaket aufweisenden Rohling über die erste Linearachse 16 und zweite Linearachse 17 zur Bearbeitung mit dem dritten Werkzeug 5, der Kappsäge, positioniert. Es wird mit Hilfe der ersten Linearachse 16 ein entsprechender Vorschub eingestellt und die Stäbe im dritten Bearbeitungsschritt auf eine bestimmte Länge geschnitten bzw. gekappt.

Ein Abtransport der hergestellten Werkstücke, welche in Form von Würfeln, Prismen oder Quadern ausgebildet sind, erfolgt mit Hilfe eines Kühlmittels, welches während des Betriebs der Werkzeuge 3, 4 und 5 zur Kühlung und Schmierung eingesetzt wird. Die Werkstücke werden in einem wannenartigen Behältnis 19, welches ein Sieb zum Abführen des Kühlmittels aufweist, aufgefangen und werden mit diesem der Schneidanlage 1 entnommen.

In einer Variante des erfindungsgemäßen Verfahrens wird der Rohling vor dem Kappen mit einem Ersatzwerkstoff befüllt. Das heißt, die gitterartigen Einschnitte werden mit einem Ersatzwerkstoff ausgefüllt. Dadurch können Ausbrüche beim Kappen verhindert werden.

Ebenso kann der Rohling auch bereits vor dem Einbringen des zweiten Schnittpaketes mit dem Ersatzwerkstoff befüllt werden.

In einem weiteren nicht näher dargestellten Ausführungsbeispiel ist das dritte Werkzeug 5 in Form einer zweiblättrigen Kappsäge ausgebildet. Somit können mit einer Vorschubposition zwei Schnitt- bzw. Kappebenen erreicht werden. Damit verkürzt sich die Dauer der Herstellung der Werkstücke.

### BEZUGSZEICHENLISTE

- 1: Schneidanlage
- 2: Träger
- 3: erstes Werkzeug
- 4: zweites Werkzeug
- 5: drittes Werkzeug
- 6: Sägeblatt
- 7: erste Anlagenachse
- 8: zweite Anlagenachse
- 9: dritte Anlagenachse
- 10: Trägerelement
- 11: Schwenkachse
- 12: erster Pfeil
- 13: erste Spindelwelle
- 14: zweite Spindelwelle
- 15: dritte Spindelwelle
- 16: erste Linearachse
- 17: zweite Linearachse
- 18: Trägerplatte
- 19: Behältnis
- 20: zweiter Pfeil
- 21: dritter Pfeil

## Patentansprüche

1. Schneidanlage, wobei sich die Schneidanlage (1) in Richtung einer sich horizontal entlang einer Breite (B) der Schneidanlage (1) erstreckenden ersten Anlagenachse (7), einer sich vertikal zur ersten Anlagenachse (7) erstreckenden zweiten Anlagenachse (8) und einer sich entlang einer Tiefe (T) der Schneidanlage orthogonal zur ersten Anlagenachse (7) und zweiten Anlagenachse (8) erstreckende dritte Anlagenachse (9) erstreckend ausgebildet ist, aufweisend einen Träger (2), ein am Träger (2) aufgenommenes Werkzeug (3; 4) in Form einer mehrblättrigen Säge mit einer Spindelwelle (13; 14), dessen Arbeitsrichtung in Richtung der ersten Anlagenachse (7) erfolgt, wobei das Werkzeug (3; 4) mithilfe der Spindelwelle (13; 14) angetrieben wird, und ein am Träger (2) aufgenommenes weiteres Werkzeug (5) in Form einer Kappsäge mit einer weiteren Spindelwelle (15), dessen Arbeitsrichtung in Richtung der ersten Anlagenachse (7) erfolgt, wobei das weitere Werkzeug (5) mithilfe der weiteren Spindelwelle (15) angetrieben wird, wobei die Werkzeuge (3; 4; 5) einer Bearbeitung eines Rohlings dienen, und wobei die Werkzeuge (3; 4; 5) seriell in Richtung der ersten Anlagenachse (7) angeordnet sind und wobei die Schneidanlage (1) ein am Träger (2) entlang der ersten Anlagenachse (7) bewegbar aufgenommenes Trägerelement (10) aufweist, wobei das Trägerelement (10) zur Halterung des Rohlings vorgesehen ist, und wobei das Trägerelement (10) um die zweite Anlagenachse (8) verdrehbar ist, **dadurch gekennzeichnet, dass** das Trägerelement (10) auch entlang der zweiten Anlagenachse (8) bewegbar am Träger (2) aufgenommen ist und dass die Spindelwelle (13;
14) orthogonal zur weiteren Spindelwelle (15) ausgebildet ist.

2. Schneidanlage nach Anspruch 1, **dadurch gekennzeichnet, dass** zur Bewegung des Trägerelementes (10) in Richtung der ersten Anlagenachse (7) eine erste Linearachse (16) sich in Richtung der ersten Anlagenachse (7) erstreckend und zur Bewegung des Trägerelementes (10) in Richtung der zweiten Anlagenachse (8) eine zweite Linearachse (17) sich in Richtung der zweiten Anlagenachse (8) erstreckend am Träger (2) ausgebildet sind.

3. Schneidanlage nach Anspruch 1 oder 2, **dadurch gekennzeichnet, dass** am Träger (2) ein zusätzliches Werkzeug (4; 3) aufgenommen ist.

4. Schneidanlage nach Anspruch 3, **dadurch gekennzeichnet, dass** das zusätzliche Werkzeug (4; 3) in Form einer Säge mit einer zusätzlichen Spindelwelle (14; 13), eine Arbeitsrichtung in Richtung der ersten Anlagenachse (7) aufweist.

5. Schneidanlage nach einem der vorherigen Ansprüche, **dadurch gekennzeichnet, dass** das Trägerelement (10) eine Trägerplatte (18) zur fixierten Aufnahme des Rohlings aufweisend ausgebildet ist.

6. Schneidanlage nach Anspruch 5, **dadurch gekennzeichnet, dass** ein Behältnis (19) die Trägerplatte (18) aufnehmend ausgebildet ist, wobei stromab des Behältnisses (19) ein durchströmbares Sieb am Träger (2) fixiert ist, dessen Durchströmöffnungen kleiner sind, als aus dem Rohling hergestellte Werkstücke.

7. Schneidanlage nach Anspruch 6, **dadurch gekennzeichnet, dass** das Behältnis (19) mit dem Träger (2) koppelbar ist.

8. Schneidanlage nach Anspruch 7, **dadurch gekennzeichnet, dass** die Kappsäge mindestens zwei Sägeblätter aufweist.

9. Verfahren zur Verwendung der Schneidanlage nach einem der Ansprüche 2 bis 4 oder 5 bis 8 insoweit der Anspruch 5 vom Anspruch 2 abhängt, wobei
(a) in einem ersten Positionierungsschritt der Rohling zur Bearbeitung mit dem Werkzeug (3) positioniert wird,
(b) in einem ersten Bearbeitungsschritt der Rohling mit einem ersten Schnittpaket versehen wird,
(c) nach dem ersten Bearbeitungsschritt in einem zweiten Positionierungsschritt der Rohling in der Schneidanlage (1) um einen Winkel (a) um die zweite Anlagenachse (8) verdreht wird,
(d) in einem zweiten Bearbeitungsschritt der Rohling mit einem zweiten Schnittpaket versehen wird, welches quer zum ersten Schnittpaket ausgebildet ist,
(e) nach dem zweiten Bearbeitungsschritt in einem dritten Positionierungsschritt der Rohling zur Bearbeitung entlang der ersten Linearachse (16) bewegt wird, und
(f) in einem dritten Bearbeitungsschritt der Rohling gekappt wird.

10. Verfahren nach Anspruch 9, **dadurch gekennzeichnet, dass** nach dem ersten und/oder zweiten Bearbeitungsschritt und vor dem dritten Bearbeitungsschritt das erste Schnittpaket und das zweite Schnittpaket mit einem Ersatzwerkstoff befüllt werden.

11. Verfahren nach Anspruch 9 oder 10, **dadurch gekennzeichnet, dass**, sofern die Schneidanlage (1) ein zusätzliches Werkzeug (4; 3) in Form einer Säge mit einer zusätzlichen Spindelwelle (14; 13) aufweist, dessen Arbeitsrichtung in Richtung der ersten Anlagenachse (7) ausgebildet ist, der zweite Positionierungsschritt zusätzlich eine Bewegung des Trägerelements (10) entlang der ersten Linearachse (16) aufweist.

12. Verfahren nach einem der Ansprüche 9 bis 11, **dadurch gekennzeichnet, dass** eine Positionierung des Rohlings für den zweiten und/oder dritten Arbeitsschritt entlang der ersten Linearachse (16) erfolgt.

13. Verfahren nach einem der Ansprüche 9 bis 12, **dadurch gekennzeichnet, dass** der Rohling ein Cubic Zirconia ist.

## Claims

1. Cutting system, wherein the cutting system (1) is designed to extend in the direction of a first system axis (7) extending horizontally along a width (B) of the cutting system (1), in the direction of a second system axis (8) extending vertically to the first system axis (7), and in the direction of a third system axis (9) extending along a depth (T) of the cutting system orthogonally to the first system axis (7) and the second system axis (8), having a carrier (2), a tool (3; 4), received on the carrier (2), in the form of a multi-blade saw comprising a spindle shaft (13; 14), the working direction of said tool being in the direction of the first system axis (7), wherein the tool (3; 4) is driven by means of the spindle shaft (13; 14), and a further tool (5), received on the carrier (2), in the form of a chop saw comprising a further spindle shaft (15), the working direction of said further tool being in the direction of the first system axis (7), wherein the further tool (5) is driven by means of the further spindle shaft (15), wherein the
tools (3; 4; 5) are used to machine a blank, and wherein the tools (3; 4; 5) are arranged in series in the direction of the first system axis (7), and wherein the cutting system (1) has a carrier element (10) received movably on the carrier (2) along the first system axis (7), wherein the
carrier element (10) is provided for holding the blank, and wherein the carrier element (10) is rotatable about the second system axis (8), **characterized in that** the carrier element (10) is also received movably on the carrier (2) along the second system axis (8) and **in that** the spindle shaft (13; 14) is designed to be orthogonal to the further spindle shaft (15).

2. Cutting system according to Claim 1, **characterized in that** on the carrier (2), a first linear axis (16) for moving the carrier element (10) in the direction of the first system axis (7) is designed to extend in the direction of the first system axis (7) and a second linear axis (17) for moving the carrier element (10) in the direction of the second system axis (8) is designed to extend in the direction of the second system axis (8).

3. Cutting system according to Claim 1 or 2, **characterized in that** an additional tool (4; 3) is received on the carrier (2).

4. Cutting system according to Claim 3, **characterized in that** the additional tool (4; 3) in the form of a saw comprising an additional spindle shaft (14; 13) has a working direction in the direction of the first system axis (7).

5. Cutting system according to one of the preceding claims,
**characterized in that** the carrier element (10) is designed to have a carrier plate (18) for fixedly receiving the blank.

6. Cutting system according to Claim 5, **characterized in that** a receptacle (19) is designed to receive the carrier plate (18), wherein a sieve capable of through-flow is fixed on the carrier (2) downstream of the receptacle (19), the through-flow openings of said sieve being smaller than workpieces produced from the blank.

7. Cutting system according to Claim 6, **characterized in that** the receptacle (19) can be coupled to the carrier (2).

8. Cutting system according to Claim 7, **characterized in that** the chop saw has at least two saw blades.

9. Method for using the cutting system according to one of Claims 2 to 4 or 5 to 8 insofar as Claim 5 depends on Claim 2, wherein
(a) in a first positioning step, the blank is positioned for machining with the tool (3),
(b) in a first machining step, the blank is provided with a first cutting package,
(c) after the first machining step, in a second positioning step, the blank is rotated in the cutting system (1) by an angle (a) about the second system axis (8),
(d) in a second machining step, the blank is provided with a second cutting package, which is designed to be transverse to the first cutting package,
(e) after the second machining step, in a third positioning step, the blank is moved along the first linear axis (16) in order to be machined, and
(f) in a third machining step, the blank is cut.

10. Method according to Claim 9, **characterized in that,** after the first and/or second machining step and before the third machining step, the first cutting package and the second cutting package are filled with a substitute material.

11. Method according to Claim 9 or 10, **characterized in that** if the cutting system (1) has an additional tool (4; 3) in the form of a saw comprising an additional spindle shaft (14; 13), the working direction of said additional tool being in the direction of the first system axis (7), the second positioning step additionally comprises a movement of the carrier element (10) along the first linear axis (16).

12. Method according to one of Claims 9 to 11, **characterized in that** positioning of the blank for the second and/or third work step takes place along the first linear axis (16).

13. Method according to one of Claims 9 to 12, **characterized in that** the blank is a cubic zirconia.

## Revendications

1. Installation de découpage, l'installation de découpage (1) étant réalisée comme s'étendant dans la direction d'un premier axe d'installation (7) s'étendant horizontalement le long d'une largeur (B) de l'installation de découpage (1), d'un deuxième axe d'installation (8) s'étendant verticalement par rapport au premier axe d'installation (7) et d'un troisième axe d'installation (9) s'étendant le long d'une profondeur (T) de l'installation de découpage et orthogonalement par rapport au premier axe installation (7) et au deuxième axe d'installation (8), présentant un support (2), un outil (3, 4) logé au niveau du support (2) sous forme d'une scie à plusieurs lames, présentant un arbre de broche (13, 14) dont la direction de travail s'étend dans la direction du premier axe installation (7), l'outil (3, 4) étant entraîné à l'aide de l'arbre de broche (13, 14), et un autre outil (5) logé au niveau du support (2) sous forme d'une scie à onglet présentant une autre arbre de broche (15), dont la direction de travail s'étend dans la direction du premier axe d'installation (7), l'autre outil (5) étant entraîné à l'aide de l'autre arbre de broche (15),
les outils (3, 4, 5) servant à l'usinage d'une ébauche et les outils (3, 4, 5) étant agencés en série dans la direction du premier axe d'installation (7) et l'installation de découpage (1) présentant un élément support (10) logé au niveau du support (2) de manière mobile le long du premier axe d'installation (7),
l'élément support (10) étant destiné à la fixation de l'ébauche et l'élément support (10) étant rotatif autour du deuxième axe d'installation (8),
**caractérisée en ce que** l'élément support (10) est également logé au niveau du support (2) de manière mobile le long du deuxième axe d'installation (8) et **en ce que** l'arbre de broche (13, 14) est réalisé orthogonalement par rapport à l'autre arbre de broche (15).

2. Installation de découpage selon la revendication 1,
**caractérisée en ce que,** pour le déplacement de l'élément support (10) dans la direction du premier axe d'installation (7), un premier axe linéaire (16) s'étendant dans la direction du premier axe d'installation (7) et, pour le déplacement de l'élément support (10) dans la direction du deuxième axe d'installation (8), un deuxième axe linéaire (17) s'étendant dans la direction du deuxième axe d'installation (8) sont réalisés au niveau du support (2).

3. Installation de découpage selon la revendication 1 ou 2,
**caractérisée en ce qu'**un outil supplémentaire (4, 3) est logé au niveau du support (2).

4. Installation de découpage selon la revendication 3,
**caractérisée en ce que** l'outil supplémentaire (4, 3), sous forme d'une scie présentant un arbre de broche supplémentaire (14, 13), présente une direction de travail dans la direction du premier axe installation (7).

5. Installation de découpage selon l'une quelconque des revendications précédentes, **caractérisée en ce que** l'élément support (10) est réalisé en présentant une plaque support (18) pour le logement fixé de l'ébauche.

6. Installation de découpage selon la revendication 5,
**caractérisée en ce qu'**un contenant (19), logeant la plaque support (18), est réalisé, un tamis pouvant être traversé étant fixé au niveau du support (2) en aval du contenant (19), dont les ouvertures de passage sont plus petites que les pièces fabriquées à partir de l'ébauche.

7. Installation de découpage selon la revendication 6,
**caractérisée en ce que** le contenant (19) peut être accouplé au support (2).

8. Installation de découpage selon la revendication 7,
**caractérisée en ce que** la scie à onglet présente au moins deux lames de scie.

9. Procédé d'utilisation de l'installation de découpage selon l'une quelconque des revendications 2 à 4 ou 5 à 8 pour autant que la revendication 5 dépende de la revendication 2, dans lequel
(a) dans une première étape de positionnement, l'ébauche est positionnée à l'aide de l'outil (3) pour l'usinage,
(b) dans une première étape d'usinage, l'ébauche est pourvue d'un premier ensemble d'incisions,
(c) après la première étape d'usinage, dans une deuxième étape de positionnement, l'ébauche dans l'installation de découpage (1) est tournée d'un angle (a) autour du deuxième axe d'installation (8),
(d) dans une deuxième étape d'usinage, l'ébauche est pourvue d'un deuxième ensemble d'incisions qui est réalisé transversalement par rapport au premier ensemble d'incisions,
(e) après la deuxième étape d'usinage, dans une troisième étape de positionnement, l'ébauche est déplacée le long d'un premier axe linéaire (16) pour l'usinage et
(f) dans une troisième étape d'usinage, l'ébauche est coupée.

10. Procédé selon la revendication 9, **caractérisé en ce que,** après la première et/ou la deuxième étape d'usinage et avant la troisième étape d'usinage, le premier ensemble d'incisions et le deuxième ensemble d'incisions sont remplis d'un matériau de remplacement.

11. Procédé selon la revendication 9 ou 10, **caractérisé en ce que,** pour autant que l'installation de découpage (1) présente un outil supplémentaire (4, 3) sous forme d'une scie présentant un arbre de broche supplémentaire (14, 13) dont la direction de travail s'étend dans la direction du premier axe d'installation (7), la deuxième étape de positionnement présente en plus un déplacement de l'élément support (10) le long de premier axe linéaire (16).

12. Procédé selon l'une quelconque des revendications 9 à 11,
**caractérisé en ce que** le positionnement de l'ébauche pour la deuxième et/ou la troisième étape de travail s'effectue le long du premier axe linéaire (16).

13. Procédé selon l'une quelconque des revendications 9 à 12,
**caractérisé en ce que** l'ébauche est un zircon cubique.
